# EUROPÄISCHE PATENTSCHRIFT

(11) **EP 0 256 147 B1**
(45) Veröffentlichungstag und Bekanntmachung des Hinweises auf die Patenterteilung: **20.12.1989**
(21) Anmeldenummer: 86111171.4
(22) Anmeldetag: 12.08.1986
(51) Int. Cl.: B02C 7/00

(54) **Scheibenbrecher**
Disc mill
Broyeur à disques

(43) Veröffentlichungstag der Anmeldung: 24.02.1988
(73) Patentinhaber: N I I PO TSCHERNA METALURGIA, 1770 Sofia (BG)
(72) Erfinder: Genev, Ivan Vassilev, Dipl.-Ing., Sofia (BG)
(74) Vertreter: Finck, Dieter, Dr.Ing.

(56) Entgegenhaltungen:
- US-A- 4 199 113

## Beschreibung

Die Erfindung betrifft einen Scheibenbrecher mit einem Brechergehäuse, in welchem eine mit einem Drehantrieb verbundene Brechscheibe gelagert ist und in welchem zur Bildung eines radialen Brechspaltes mit der Brechscheibe ein mit einem Drehantrieb verbundener Brechkegel geneigt angeordnet ist, der in einem bezüglich des Brechergehäuses zur Änderung des Brechspaltes verstellbaren Lagergehäuse gelagert ist, und mit einem an dem Lagergehäuse angebrachten, auf Stehbolzen verschiebbaren Flansch, die sich durch Bohrungen im Flansch erstrecken und denen Federn zugeordnet sind, sich an dem Flansch und an von den Stehbolzen axial verstellbar getragenen Federanschlägen unter Vorspannung abstützen.

Ein solcher aus der DE-A 2 606 485 bzw. US-A 4 199 133 bekannter Scheibenbrecher hat innerhalb eines Brechergehäuses eine horizontal liegende, ebene Brechscheibe mit vertikaler Drehachse. Oberhalb dieser Brechscheibe ist ein Brechkegel derart geneigt gelagert, daß sich ein radial und horizontal erstreckender, linearer Brechspalt mit konstanter Höhe auf einer Seite der Brechscheibe ergibt. Die Drehachsen von Brechscheibe und Brechkegel schneiden sich auf der Oberfläche der Brechscheibe in deren Mitte. Sowohl Brechscheibe als auch Brechkegel werden von Elektromotoren angetrieben, und zwar gleichsinnig und mit gleicher Drehzahl.

Das zu brechende Gut wird über einen nahezu senkrecht verlaufenden Einlaßkanal auf der dem Brechspalt gegenüberliegenden Seite der Brechscheibe aufgebracht und von der Brechscheibe dann in den Brechspalt auf der anderen Seite transportiert. Im Brechspalt findet dann die Zerkleinerung statt. Mittels eines in Drehrichtung vor dem Einlaßrohr befindlichen Rechens wird anschließend das gebrochene Gut von der Brechscheibe nach außen in ein Auslaßrohr abgeführt. Das zu brechende Gut passiert also nur einmal den Brechspalt.

Der Brechkegel ist in einem Lagergehäuse gelagert. Das Lagergehäuse ruht mittels eines außen umlaufenden Flansches auf Abstützmuttern, die auf von dem Brechergehäuse nach außen vorstehende und an diesem fixierte Stehbolzen geschraubt sind. Die Stehbolzen verlaufen achsparallel zur Drehachse des Brechkegels und durchdringen den Flansch. An ihren freien Enden sind Federanschläge vorgesehen, wobei zwischen diesen Federanschlägen und dem Flansch des Lagergehäuses auf Druck beanspruchte Schraubenfedem vorgesehen sind. Auf diese Weise werden der Flansch und damit das Lagergehäuse und der Brechkegel nach unten in Richtung auf die Brechscheibe gedrückt, wobei die jeweilige Stellung der Abstutzmuttern die lichte Höhe des Brechspaltes bestimmen. Durch Drehen der Abstützmuttern läßt sich das Lagergehäuse und damit der Brechkegel nach oben oder nach unten axial verfahren, wodurch die lichte Höhe des Brechspaltes eingestellt werden kann.

Diese konstruktive Ausgestaltung der vorgespannten Festlegung des Lagergehäuses hat zur Folge, daß eine Verstellung der Abstützmuttern eine Änderung der Vorspannkraft der Schraubenfedem nach sich zieht. Die Anpreßkraft ist somit abhängig von der jeweils eingestellten Höhe des Brechspaltes, wobei die Anpreßkraft um so größer ist, je höher der Brechspalt ist. Dies ist für das Brechergebnis von erheblichem Nachteil, da die Nachgiebigkeit des Brechkegels mit kleiner werdendem Brechspalt größer wird, und umgekehrt.

Ein weiterer Nachteil ist darin zu sehen, daß die bisher bekannte Lagerung des Brechkegels nicht befriedigend ist. Bei ungleichmäßiger Verteilung des zu brechenden Gutes auf der Brechscheibe kommt es zu Verkantungen des Brechkegels, also zu einer radialen Ausweichbewegung mit der Folge, daß die erhaltenen Fraktionen nicht den Anforderungen entsprechen.

Der Erfindung liegt somit die Aufgabe zugrunde, den Scheibenbrecher der eingangs genannten Art bezüglich der Aufhängung des Brechkegels so zu verbessern, daß auch bei unterschiedlichen Brechspalthöhen gleichmäßige Fraktionen erhalten werden.

Diese Aufgabe wird ausgehend von dem Scheibenbrecher der gattungsgemäßen Art gelöst durch einen oberen, das Lagergehäuse umschließenden Flanschkörper, an dem die Stehbolzen festgelegt sind, gegen den der Flansch des Lagergehäuses durch die Federn angedrückt ist und der mit einem Außengewinde versehen ist, durch einen im Abstand vom oberen Flanschkörper angeordneten unteren, das Lagergehäuse umschließenden Flanschkörper, der an einem Gehäuseoberteil des Brechergehäuses festgelegt ist, über eine Paßfeder mit dem Lagergehäuse drehfest aber axial verschieblich verbunden ist und mit einem Außengewinde versehen ist, das zum Außengewinde des oberen Flanschkörpers gegenläufig ist und durch eine Verstellmutter, die mit den Außengewinden des oberen und unteren Flanschkörpers in Gewindeeingriff steht und außenseitig drehfest einen Zahnkranz für den Eingriff mit einem Verstell- und Fixiergetriebe trägt.

Bei dem erfindungsgemäßen Scheibenbrecher läßt sich die Vorspannkraft der Federn und somit die Widerstandskraft, die der Brechkegel gegen eine Vergrößerung des Brechspalts beim Brechvorgang ausübt, unabhängig von der Größe des Brechspalts als solchem einstellen, wobei der Brechspalt ohne Änderung der Vorspannkraft der Federn eingestellt werden kann. Aufgrund dieser beiden voneinander unabhängigen Einstellmöglichkeiten läßt sich das gewünschte Brechergebnis erzielen.

Als Federn eignen sich vorteilhafterweise die Stehbolzen umschließende Schraubenfedern oder Tellerfedern. Zweckmäßig sind jedoch auch hydropneumatische Federn, über deren Füllungsgrad mit Hydrauliköl die Federvorspannung in einfacher Weise und schnell verändert werden kann.

Um den Brechkegel besser abstützen zu können, ist gemäß der Erfindung vorgesehen, daß die Spitze des Brechkegels, und die Mitte der Brechscheibe durch einerseits einen Zentrierkörper und andererseits eine an diesem mit der Innenseite anliegende Bohrung verbunden sind. Dabei sind zwei verschiedene Alternativen denkbar. Bei der ersten Alternative ist der Zentrierkörper als in der Brechscheibe angeordneter Zentrierkegel ausgebildet, der in der zylindrisch ausgebildeten Bohrung im Brechkegel mit Linienberührung anliegt. Bei der zweiten Alternative ist der Zentrierkörper als im Brechkegel angeordneter Zentrierzylinder ausgebildet, der in der kegelförmig sich verbreiternden Bohrung in der Brechscheibe mit Linienberührung anliegt. In beiden Fällen wird der Brechkegel nunmehr beidseitig einmal durch das Lagergehäuse und andererseits durch den Zentrierkörper abgestützt, so daß ein Ausweichen des Brechkegels nicht mehr möglich ist.

Nach der Erfindung ist schließlich vorgesehen, daß das Lagergehäuse quer zur Drehachse des Brechkegels in einer von Brechspalt und den Drehachsen gebildeten Ebene verschieblich ist. Auf Grund dieser Ausbildung kann der Brechkegel in der Ebene des Brechspaltes gegenüber der Brechscheibe versetzt werden, um ungleichmäßigen Verschleiß auf dem Mantel des Brechkegels ausgleichen zu können. Der Neigungswinkel der Arbeitsfläche der Brechscheibe kann 0_{°} bis 90_{°} betragen.

Anhand von Zeichnungen wird ein Ausführungsbeispiel der Erfindung näher erläutert. Es zeigen:
Fig. 1 einen Schnitt durch den Scheibenbrecher in der von beiden Drehachsen und dem Brechspalt gebildeten Ebene;
Fig. 2 eine Seitenansicht des Scheibenbrechers von Figur 1 in Richtung des Brechspaltes gemäß Pfeil A in Fig. 1;
Fig. 3 einen Querschnitt durch das Lagergehäuse des Scheibenbrechers gemäß Fig. 1 und 2 und
Fig. 4 eine Zentriereinrichtung des Brechkegels im Scheibenbrecher.

Der in den Figuren 1 und 2 dargestellte Scheibenbrecher 1 weist ein Brechergehäuse 2 auf, das aus einem Gehäuseoberteil 3, einem Gehäusemittelteil 4 und einem Gehäuseunterteil 5 besteht. Letzteres ruht auf einem Fußteil 6.

Innerhalb des Brechergehäuses 2 ist eine ebene Brechscheibe 7 angeordnet, die auf einem Axiallager 8 ruht, das außenseitig von einer Dichtung 9 umgeben ist. An der Unterseite der Brechscheibe 7 ist eine Lagerwelle 10 befestigt, die in einem nach unten gehenden Fortsatz 11 des Gehäuseunterteils 5 mittels zweier Kugellager 12, 13 radial geführt ist. Der Fortsatz 11 ist oben und unten von zwei Deckeln 14, 15 abgeschlossen. Am unteren Ende der Lagerwelle 10 befindet sich eine Riemenscheibe 16, über die die Brechscheibe 7 mittels eines hier nicht näher dargestellten Keilriementriebes in Drehung versetzt werden kann. Der Antrieb erfolgt dabei über einen nicht zu sehenden Elektromotor.

Oberhalb der Brechscheibe 7 ist ein Brechkegel 17 angeordnet, dessen Rückseite mit einer Lagerwelle 18 verbunden ist. Die Drehachse der Lagerwelle 18 und die radiale Mantellinie des Brechkegels 17 schließen einen spitzen Winkel β ein, wobei die Lagerwelle 18 derart geneigt ist, daß die in der Zeichnungsebene nach links verlaufende Mantellinie des Brechkegels 17 horizontal und damit parallel zur Oberfläche der Brechscheibe 7 verläuft. Dabei besteht zwischen dieser Mantellinie und der Brechscheibe 7 ein radial verlaufender Brechspalt 19, der sich praktisch über die gesamte linke Hälfte der Brechscheibe 7 erstreckt und auf Grund der Parallelität konstante Höhe hat.

Die Lagerwelle 18 des Brechkegels 17 ist über insgesamt drei Kugellager 20, 21, 22 in einem Lagergehäuse 23 gelagert, und zwar durch ein oberes Kugellager 20, das nach unten gerichtete Axialkräfte und Radialkräfte aufnimmt, ein als Axiallager zur Aufnahme von nach oben gerichteten Axialkräften ausgebildetes Kugellager 21 und ein unteres Kugellager 22 zur Aufnahme von Radialkräften. Der vom Lagergehäuse 23 umgebene Innenraum ist durch zwei Deckel 24, 25 im wesentlichen abgeschlossen.

Am oberen Ende der Lagerwelle 18 ist gleichfalls eine Riemenscheibe 26 angebracht, die über einen Keilriemenantrieb 27 von einem Elektromotor 28 angetrieben ist. Eine Abdeckhaube 29 stützt diesen Teil des Scheibenbrechers 1. Mit Hilfe dieses Elektromotors 28 wird der Brechkegel 17 in Drehung versetzt. Der Elektromotor 28 ist über eine Stütze 30 an einem Flansch 31 angeschraubt, welcher an der Außenseite des Lagergehäuses 23 angeformt ist.

Das Lagergehäuse 23 ist von zwei übereinander angeordneten Flanschkörpern 32, 33 umgeben. Der untere Flanschkörper 33 ist mittels dreier über dem Umfang verteilter Schrauben 34 fest mit dem Gehäuseoberteil 3 verbunden. Eine Paßfeder 35 sorgt dabei für eine drehfeste, aber axial lose Verbindung zwischen Lagergehäuse 23 und unterem Flanschkörper 33. Der obere Flanschkörper 32 ist im Abstand zum unteren angeordnet.

Beide Flanschkörper 32, 33 weisen auf ihren Mantelflächen gegenläufige Außengewinde 36, 37 auf, in die mit ihrem Innengewinde eine Verstellmutter 38 eingreift, auf deren Außenseite drehfest ein Zahnkranz 39 befestigt ist, über den die Verstellmutter 38 verdreht werden kann. Aufgrund der Gegenläufigkeit der beiden Außengewinde 36, 37 läßt sich der Abstand der beiden Flanschkörper 32, 33 in axialer Richtung auf einfache Weise verstellen. Über den Flansch 31 und das Lagergehäuse 23 kann damit auch der Brechkegel 17 in axialer Richtung hin- und herbewegt werden, was zur Folge hat, daß sich die Höhe des Brechspaltes 19 entsprechend verändert.

Der Flansch 31 wird mittels acht über den Umfang verteilter Schraubenfedern 48 - nur zwei sind in Figur 1 zu sehen - mit seiner Unterseite gegen den oberen Flanschkörper 31 gedrückt. Die Schraubenfedern 48 stützen sich über Federanschläge 50 an Stehbolzen 51 ab, die durch den Flansch 30 hindurchgehen und in dem oberen Flanschkörper 31 eingeschraubt und fixiert sind. Auf diese Weise bleibt die Federvorspannung der Schraubenfedern 48 unabhängig von der Verstellung des Brechkegels 17 in axialer Richtung mittels der Verstellmutter 38 unverändert.

In der Mitte der Brechscheibe 7 ist - wie die Teilschnittdarstellung in Figur 1 zeigt - ein Zentrierkegel 53 angeordnet, der aus zwei zylindrischen, innerhalb der Brechscheibe 7 befindlichen Teilen und einem konisch zulaufenden, über die Oberfläche der Brechscheibe 7 vorstehenden Teil besteht. Der Zentrierkegel 53 greift eine koaxiale Bohrung 54 in der Spitze des Brechkegels 17 derart ein, daß eine Mantellinie des Zentrierkegels 53 Linienberührung mit der Innenfläche der Bohrung 54 hat. Auf diese Weise kann sich der Brechkegel 17 an dem Zentrierkegel 53 zusätzlich abstützen, so daß radiale Ausweichbewegungen auf Grund der Belastung im Brechspalt 19 vermieden werden.

In Figur 4 ist eine Alternative zu der in Figur 1 dargestellten Ausführungsform für die Zentrierung in einem Ausschnitt dargestellt. In die Brechscheibe 7 ist hier anstatt des Zentrierkegels 53 eine Zentrierhülse 55 eingeschraubt, die an ihrem oberen Ende eine sich konisch erweiternde Innenwandung 57 aufweist. An dieser Innenwandung 57 liegt ein Zentrierzylinder 58 an, der in einer koaxialen Bohrung 59 im Brechkegel 17 verschieblich geführt ist. Dabei ist das untere Ende des Zentrierzylinders 58 mit einer Fase 60 versehen, deren Winkel so bemessen ist, daß die Fase 60 flächig an der konischen Innenwandung 57 anliegt. Auf diese Weise ist der Brechkegel 17 in beiden radialen Richtungen abgestützt.

Figur 2 läßt in der Seitenansicht erkennen, daß der in Figur 1 dargestellte Scheibenbrecher 1 mit seinem Fußteil 6 zusätzlich auf einem keilförmigen Sitz 61 und dieser auf einem horizontalen Grundrahmen 62 sitzen. Die Anordnung auf dem keilförmigen Sitz 61 hat zur Folge, daß der gesamte Scheibenbrecher 1 um einen Winkel a gegenüber der Horizontalen geneigt ist. Eine entsprechende Neigung hat damit auch die Brechscheibe 7, wie sich aus der gestrichelten Darstellung ersehen läßt. Rechts von der Brechscheibe 7 befindet sich nahe dem Brechspalt 19 ein Einlaß 63, dessen unterer Teil etwa die Neigung der Brechscheibe 7 hat. Auf Grund dessen fällt das zu brechende Gut praktisch unmittelbar in den Brechspalt 19 und kann somit nicht von der sich schnell drehenden Brechscheibe 7 abgeschleudert werden. Außerdem wird ein gleichmäßigerer Abrieb über die Breite des Brechspaltes 19 erreicht.

Kurz hinter dem Brechspalt 19 in etwa an der tiefsten Stelle der Brechscheibe 7 befindet sich ein Auslaß 64. Auf Grund der Neigung der Brechscheibe 7 und der Zentrifugalkräfte wird hier das gebrochene Gut unmittelbar in den Auslaß 64 abgeschleudert, ohne daß es hierzu eines zusätzlichen Rechens bedarf, der hohem Verschleiß unterworfen ist.

Figur 3 zeigt einen Querschnitt durch das Lagergehäuse 23. Es läßt sich ersehen, daß der Flanschkörper 33 eine etwa dreiecksförmige Gestalt hat und durch drei Schrauben 34 an dem hier nicht sichtbaren Gehäuseoberteil 3 befestigt ist.

Der untere Flanschkörper 33 weist für den Durchgang der Schrauben 34 jeweils Langlöcher 65, 66, 67 auf, die sich in Richtung des Brechspaltes 19, d.h. parallel zur Zeichnungsebene der Figur 1, erstrecken. Auf diese Weise besteht die Möglichkeit, das Lagergehäuse 23 mit dem Brechkegel 17 in Richtung der Erstreckung des Brechspaltes 19 parallel zu verschieben, um ungleichmäßigen Abrieb am Brechkegel 17 ausgleichen zu können. Voraussetzung hierfür ist allerdings, daß in der Spitze des Brechkegels 17 und in der Mitte der Brechscheibe 7 nicht die in den Figuren 1 und 4 dargestellte Zentriereinrichtung vorgesehen ist, denn diese Zentriereinrichtung soll gerade solche Bewegungen verhindern.

## Patentansprüche

1. Scheibenbrecher mit einem Brechergehäuse (2), in welchem eine mit einem Drehantrieb (16) verbundene Brechscheibe (7) gelagert ist und in welchem zur Bildung eines radialen Brechspaltes (19) mit der Brechscheibe (7) ein mit einem Drehantrieb (26, 27, 28) verbundener Brechkegel (17) geneigt angeordnet ist, der in einem bezüglich des Brechergehäuses (2) zur Änderung des Brechspaltes (19) verstellbaren Lagergehäuse (23) gelagert ist, und mit einem an dem Lagergehäuse (23) angebrachten, auf Stehbolzen (51) verschiebbaren Flansch (31), die sich durch Bohrungen im Flansch (31) erstrecken und denen Federn (48) zugeordnet sind, die sich an dem Flansch (31) und an von den Stehbolzen (51) axial verstellbar getragenen Federanschlägen (50) unter Vorspannung abstützen, gekennzeichnet
- durch einen oberen, das Lagergehäuse (23) umschließenden Flanschkörper (32), an dem die Stehbolzen (51) festgelegt sind, gegen den der Flansch (31) des Lagergehäuses (23) durch die Federn (48) angedrückt ist und der mit einem Außengewinde (37) versehen ist,
- durch einen im Abstand vom oberen Flanschkörper (32) angeordneten unteren, das Lagergehäuse (23) umschließenden Flanschkörper (33), der an einem Gehäuseoberteil (3) des Brechergehäuses (2) festgelegt (34) ist, über eine Paßfeder (35) mit dem Lagergehäuse (23) drehfest aber axial verschieblich verbunden ist und mit einem Außengewinde (36) versehen ist, das zum Außengewinde (37) des oberen Flanschkörpers (32) gegenläufig ist, und
- durch eine Verstellmutter (38), die mit den Außengewinden (37, 36) des oberen und unteren Flanschkörpers (32, 33) in Gewindeeingriff steht und außenseitig drehfest einen Zahnkranz (39) für den Eingriff mit einem Verstell- und Fixiergetriebe trägt.

2. Scheibenbrecher nach Anspruch 1, dadurch gekennzeichnet, daß die Federn die Stehbolzen (51) umgebende Tellerfedern oder Schraubenfedern (48) oder hydropneumatische Federn sind, deren Füllungsgrad mit Hydrauliköl veränderbar ist.

3. Scheibenbrecher nach Anspruch 1 oder 2, dadurch gekennzeichnet, daß die Spitze des Brechkegels (17) und die Mitte der Brechscheibe (7) einerseits durch einen Zentrierkörper (53, 58) und andererseits durch eine an diesen mit der Innenseite anliegende Bohrung (54, 57) verbunden sind.

4. Scheibenbrecher nach Anspruch 3, dadurch gekennzeichnet, daß der Zentrierkörper als in der Brechscheibe (7) angeordneter Zentrierkegel (53) ausgebildet ist, der in einer zylindrisch ausgebildeten Bohrung (54) im Brechkegel (17) mit Linienberührung anliegt.

5. Scheibenbrecher nach Anspruch 3, dadurch gekennzeichnet, daß der Zentrierkörper als im Brechkegel (17) angeordneter Zentrierzylinder (58) ausgebildet ist, der in einer sich kegelförmig erweiternden Bohrung (57) in der Brechscheibe (7) mit Linienberührung anliegt.

6. Scheibenbrecher nach Anspruch 1 oder 2, dadurch gekennzeichnet, daß das Lagergehäuse (23) quer zur Drehachse des Brechkegels (17) in einer von Brechspalt (19) und den Drehachsen gebildeten Ebene verschieblich und festlegbar ist.

7. Scheibenbrecher nach einem der Ansprüche 1 bis 6, dadurch gekennzeichnet, daß der Neigungswinkel der Arbeitsfläche der Brechscheibe (7) 0_{°} bis 90_{°} beträgt.

## Claims

1. Disc crusher having a crusher housing (2) in which there is mounted a crushing disc (7) connected with a rotary drive (16) and in which there is arranged at an incline, for the purpose of forming a radial crushing gap (19) with the crushing disc (7), a crushing cone (17) which is connected with a rotary drive (26, 27, 28) and is mounted in a bearing housing (23) which is adjustable in relation to the crusher housing (2) for the purpose of varying the crushing gap (19), and having a flange (31) which is provided on the bearing housing (23) and which is displaceable on stay bolts (51) which extend through openings in the flange (31) and with which there are associated springs (48) which are supported under initial tension at the flange (31) and at spring stops (50) supported in an axially adjustable manner by the stay bolts (51), characterised by an upper flange body (32) surrounding the bearing housing (23) and provided with an external thread (37), on which body the stay bolts (51) are fixed and against which body the flange (31) of the bearing housing (23) is pressed by means of the springs (48); by a lower flange body (33) which is arranged at a distance from the upper flange body (32), surrounds the bearing housing (23), is fixed (34) on an upper housing portion (3) of the crusher housing (2), is connected by way of an adjusting spring element (35) with the bearing housing (23) in a rotationally secure, but axially displaceable manner and is provided with an external thread (36) which runs in opposition to the external thread (37) of the upper flange body (32); and by an adjusting nut (38) which is in threaded engagement with the external threads (37, 36) of the upper and lower flange body (32, 33) and supports on its outside in a rotationally secure manner a toothed ring (39) for the engagement with an adjusting and fixing gear unit.

2. Disc crusher according to claim 1, characterised in that the springs are cup springs which surround the stay bolts (51) or helical springs (48) or hydropneumatic springs, whose degree of filling can be varied, with hydraulic oil.

3. Disc crusher according to claim 1 or 2, characterised in that the tip of the crushing cone (17) and the centre of the crushing disc (7) are connected, on the one hand, by means of a centering body (53, 58) and, on the other hand, by means of a passage (54, 57) adjacent said centering body, on the inside.

4. Disc crusher according to claim 3, characterised in that the centering body is formed as a centering cone (53) which is arranged in the crushing disc (7), which centering cone fits in a cylindrically formed passage (54) in the crushing cone (17), with line contact.

5. Disc crusher according to claim 3, characterised in that the centering body is formed as a centering cylinder (58) which is arranged in the crushing cone (17) and which fits in a conically widening passage (57) in the crushing disc (7), with line contact.

6. Disc crusher according to claim 1 or 2, characterised in that the bearing housing (23) can be displaced and fixed transverse to the rotational axis of the crushing cone (17) in a plane formed by crushing gap (19) and the rotational axes.

7. Disc crusher according to one of the claims 1 to 6, characterised in that the angle of inclination of the working surface to the crushing disc (7) amounts to 0_{°} to 90°.

## Revendications

1. Broyeur à disque comportant un carter de broyeur (2) dans lequel est monté un disque de broyage (7) relié à un dispositif d'entraînement en rotation (16) et dans lequel, pour la formation d'une fente radiale de broyage (19) avec le disque de broyage (7), est disposé de manière inclinée, un cône de broyage (17) relié à un dispositif d'entraînement en rotation (26, 27, 28) et monté dans un logement de palier (23) déplaçable par rapport au carter de broyeur (2) afin de modifier la fente de broyage (19), ainsi qu'une bride (31) montée sur le logement de palier (23) et déplaçable sur des boulons (51) qui traversent des perçages ménagés dans la bride (31) et auxquels sont associés des ressorts (48) prenant appui, sous précontrainte, sur la bride (31) et sur des butées (50) portées par les boulons (51), de manière à être déplaçables axialement, caractérisé
- par un corps supérieur de bride (32) entourant le logement de palier (23), comportant un filetage extérieur (37) et sur lequel les boulons (51) sont fixés et contre lequel la bride (31) du logement de palier (23) est repoussée par les ressorts (48),
- par un corps inférieur de bride (33) situé à distance du corps supérieur de bride (32), entourant le logement de palier (23) et fixé (34) sur une partie supérieure (3) du carter de broyeur (2), relié par l'intermédiaire d'une clavette d'ajustage (35) au logement de palier (23) de manière à en être solidaire en rotation, mais à pouvoir se déplacer axialement, et comportant un filetage extérieur (36) réalisé dans le sens inverse du filetage extérieur (37) du corps supérieur de bride (32), et
- par un écrou de réglage (38) en prise avec les filetages extérieurs (37, 36) des corps supérieur et inférieur de bride (32, 33) et portant sur sa face extérieure une couronne dentée (39) qui en est solidaire en rotation et est destinée à être en prise avec une transmission de réglage et de blocage.

2. Broyeur à disque selon la revendication 1, caractérisé en ce que les ressorts sont des ressorts Belleville ou des ressorts hélicoïdaux (48) entourant les boulons (51), ou des ressorts hydropneumatiques dont le degré de remplissage avec de l'huile hydraulique peut être modifié.

3. Broyeur à disque selon la revendication 1 ou 2, caractérisé en ce que la pointe du cône de broyage (17) et le centre du disque de broyage (7) sont reliés d'une part par un corps de centrage (53, 58) et d'autre part par un perçage (54, 57) s'appliquant contre ce dernier par sa face intérieure.

4. Broyeur à disque selon la revendication 3, caractérisé en ce que le corps de centrage est réalisé sous la forme d'un cône de centrage (53) disposé dans le disque de broyage (7) et s'appliquant selon un contact linéaire dans un perçage cylindrique (54) ménagé dans le cône de broyage (17).

5. Broyeur à disque selon la revendication 3, caractérisé en ce que le corps de centrage est réalisé sous la forme d'un cylindre de centrage (58) disposé dans le cône de broyage (17) et s'appliquant selon un contact linéaire dans un perçage (57) qui s'élargit en forme de cône et est ménagé dans le disque de broyage (7).

6. Broyeur à disque selon la revendication 1 ou 2, caractérisé en ce que le logement de palier (23) peut être déplacé transversalement par rapport à l'axe de rotation du cône de broyage (17) et être fixé dans un plan formé par la fente de broyage (19) et les axes de rotation.

7. Broyeur à disque selon l'une des revendications 1 à 6, caractérisé en ce que l'angle d'inclinaison de la surface de travail du disque de broyage (7) est compris entre 0° et 90°.
